# EUROPÄISCHE PATENTSCHRIFT

(11) **EP 0 847 920 B1**
(45) Veröffentlichungstag und Bekanntmachung des Hinweises auf die Patenterteilung: **16.08.2001**
(21) Anmeldenummer: 97121415.0
(22) Anmeldetag: 05.12.1997
(51) Int. Cl.: B65B 9/04

(54) **Verpackungsmaschine mit einer aus einem Oberteil und einem Unterteil bestehenden Kammer**
Packaging machine with a chamber consisting of an upper and a lower part
Machine d'emballage avec une chambre comportant une partie supérieure et une partie inférieure

(30) Priorität: 14.12.1996 DE 29621761 U
(43) Veröffentlichungstag der Anmeldung: 17.06.1998
(73) Patentinhaber: Dixie-Union GmbH & Co. KG, 87437 Kempten (DE)
(72) Erfinder: Bochtler, Alois, 87743 Egg (DE); Mayer, Josef, 87766 Memmingerberg (DE)
(74) Vertreter: Kutzenberger, Helga, Dr.

(56) Entgegenhaltungen:
- FR-A- 2 139 141
- US-A- 3 343 336
- US-A- 3 808 772
- US-A- 3 837 782
- US-A- 3 958 394

## Beschreibung

Die Erfindung betrifft eine Verpackungsmaschine mit einer im wesentlichen aus einem Oberteil und einem Unterteil bestehenden Kammer zur Be- bzw. Verarbeitung von mindestens einer Folienbahn, wobei die Kammerteile mittels mindestens einer Zylinder-Kolben-Anordnung auf Führungen zu beiden Seiten der Folienbahn gegeneinander bewegbar sind und im Antrieb der beiden Kammerteile Kniehebelanordnungen vorgesehen sind und die Zylinder-Kolben-Anordnung in der Mittelebene zwischen den Führungen ist, wobei die Kniehebelanordnungen das Unterteil antreiben und mit einem Joch, das die Führungen starr miteinander verbindet.

Verpackungsmaschinen zur Verpackung beispielsweise von Lebensmitteln zwischen zwei Folienbahnen besitzen Arbeitsstationen, die als Kammern ausgebildet sind und in der Regel aus einem Oberteil und einem Unterteil bestehen. Diese Kammern dienen beispielsweise dazu, in die Unterfolie Mulden einzuformen, die dann die zu verpackenden Waren aufnehmen. Sie dienen aber auch als Station zum Verschließen der Mulde mit einer Oberfolie sowie zum Evakuieren des Inneren der Verpackungen.

In vielen Fällen genügt es, wenn die Öffnungs- bzw. Schließbewegung der Kammer nur vom Unterteil ausgeführt wird, während das Oberteil seine Höhenlage nicht verändert. In manchen Fällen ist es jedoch auch wünschenswert, die Oberfolie mit Mulden bzw. Wölbungen zu versehen, beispielsweise dann, wenn das Füllgut nach oben vorsteht. Es ist dann auch das Oberteil der Kammer bei der Schließ- und Öffnungsbewegung vertikal zu bewegen und zwar gegenläufig zum Unterteil.

Eine Verpackungsmaschine der eingangs angegebenen Gattung ist durch das Dokument US 33 43 336 A bekannt geworden. Bei dieser Verpackungsmaschine sind starre, unbewegliche Führungen vorgesehen, von denen das Unterteil und das Oberteil beweglich sind. Sowohl das Unterteil als auch das Oberteil werden durch eine unter dem Joch angeordnete Zylinder-Kolben-Anordnung angetrieben, und zwar mittels einer Zahnstange, die die Schwenkwellen der Kniehebelanordnungen bewegt.

Das Dokument US 3 808 772 offenbart eine andere Bauweise einer Verpackungsmaschine mit beweglichen Kammern. Dabei wird eine Zylinder-Kolben-Anordnung ganz vermieden, und die erforderlichen Bewegungen werden von einer Walze mit einer Kulisse abgeleitet.

Es ist Aufgabe der Erfindung, eine Verpackungsmaschine vorzuschlagen, bei der eine exakte Öffnungs- und Schließbewegung der Kammerteile und auch eine rasche Bewegung der Kammerteile erreicht wird, und eine kompakte Bauweise erhalten werden kann.

Zur Lösung dieser Aufgabe geht die Erfindung aus von einer Verpackungsmaschine der eingangs angegebenen Gattung und schlägt vor, daß die Schwenkwellen der Kniehebelanordnungen unter den Enden der Führungen angeordnet sind, daß die Kniehebelanordnungen jeweils auch getriebemäßige Verbindungen mit dem heb- und senkbaren Joch aufweisen, derart, daß sich bei der Hubbewegung des Unterteils das Joch absenkt und umgekehrt, und daß das Joch mit dem Oberteil starr verbunden ist.

Der Antrieb des Kammeroberteils über das Joch läßt eine kompakte Bauweise zu. Die Zylinder-Kolben-Anordnung ist vzw. nicht unter, sondern zwischen den Führungen angeordnet. Die Kraftübertragung ist durch massive Hebel möglich.

In weiterer Ausgestaltung der Erfindung ist vorgesehen, daß die Führungen für die Kammerteile auch die Verbindungselemente des Joches mit dem Oberteil bilden. Das Kammerunterteil bzw. der zugehörige Träger bewegt sich bei seiner Hubbewegung entlang der Führungen, die ihrerseits das Oberteil tragen und bewegen.

Bei einer bevorzugten Ausführungsform der Erfindung weisen die Kniehebelanordnungen eine Schwenkwelle auf mit zwei Schwenkhebeln, von denen der eine von der Zylinder-Kolben-Anordnung angetrieben ist und der andere das Unterteil antreibt. Diese Bauweise hat den Vorteil, daß die Arbeitsleistung der Zylinder-Kolben-Anordnung optimal ausgenützt werden kann, andererseits es aber auch möglich ist, in der Verriegelungsstellung eine Totpunktlage der Kniehebelanordnung zu erreichen, die ein exaktes Schließen der Kammerteile gewährleistet.

Der Antrieb des Joches für das Oberteil kann beispielsweise ebenfalls eine Kniehebelanordnung sein. Eine einfache Bauweise kann dann erhalten werden, wenn die Welle für den Kniehebelantrieb des Unterteils einen Schwenkzapfen trägt und antreibt, der in eine Langlochausnehmung des Joches eingreift. Bei entsprechender Ausrichtung der Hebel für diesen Schwenkzapfen und des Langloches läßt sich ebenfalls in der Schließstellung eine Totpunktlage erreichen.

Wie schon ausgeführt, genügt für die Erfindung zum Antrieb der beiden Kammerteile eine einzige Zylinder-Kolben-Anordnung. Diese treibt vorzugsweise eine Traverse an, an deren Enden je ein Lenker angeordnet ist zur Verbindung mit dem einen Schwenkhebel der jeweiligen Kniehebelanordnung. Durch einen Lenker wird die Verbindung des anderen Schwenkhebels mit dem Unterteil bzw. dessen Träger hergestellt.

Insbesondere schlägt die Erfindung vor, daß die Traverse mit dem Zylinder der Zylinder-Kolben-Anordnung verbunden ist und die Kolbenstange sich am Maschinengestell abstützt. Dabei können am Zylinder auf beiden Seiten bezüglich der Durchlaufrichtung der Folie je eine Traverse vorgesehen sein, so daß sich vier Kniehebelanordnungen und vier Führungen für die Kammerteile antreiben lassen.

In der Zeichnung ist ein bevorzugtes Ausführungsbeispiel der Erfindung mit weiteren erfinderischen Merkmalen schematisch dargestellt. Es zeigen:
- Fig. 1: eine Ansicht, teilweise im Schnitt eines Teils einer erfindungsgemäß ausgebildeten Verpackungsmaschine, wobei die Kammer sich in der Öffnungsstellung befindet,
- Fig. 2: eine der Darstellung der Fig. 1, entsprechende Darstellung jedoch im geschlossenen der Kammer und
- Fig. 3: einen Querschnitt durch die Maschine in der Stellung gemäß Fig. 1

Von der Kammer der Verpackungsmaschine ist das Unterteil 2 in der Darstellung der Fig. 3 angedeutet, während das Oberteil 1 nur in Teilen dargestellt ist.

Während das Oberteil 1 auf den oberen Enden der Führungen 6 montiert ist, ist das Kammerunterteil 2 auf den Träger 20 montiert, der mit den Führungshülsen 21 verbunden ist, die die Führungen 6 umfassen.

Die Führungen 6 sind in den Rohren 22 des Maschinengestells 19 beweglich geführt und greifen mit ihren unteren Enden 8 je in das Joch 11 ein. Zu beiden Seiten der Folienbahn 24, die zwischen dem Oberteil 1 und dem Unterteil 2 verläuft, sind je zwei Führungen 6 vorgesehen. Die Mittelebene zwischen den Führungen 6 ist mit 7 bezeichnet.

In der Mittelebene 7 ist die Zylinder-Kolben-Anordnung 3 vorgesehen, die im wesentlichen aus dem Zylinder 17 und der Kolbenstange 18 besteht. Das untere Ende der Kolbenstange 18 ist im Maschinengestell 19 gehalten.

Der Zylinder 17 trägt auf beiden Seiten je eine Traverse 14 und an den Enden 15 dieser Traversen 14 sind je Lenker 16 beweglich gehalten, die im wesentlichen nach unten ragen. Die unteren Enden der Lenker 16 sind gelenkig mit den Schwenkhebeln 13 verbunden. Diese Schwenkhebel 13 sitzen auf der Schwenkwelle 12 und sind um die Achse 23 beweglich. Die Schwenkwelle 12 trägt ferner den Schwenkhebel 4 der Kniehebelanordnung. Dieser Schwenkhebel 4 ist gelenkig mit je einem Lenker 5 verbunden, wobei dieser Lenker 5 im wesentlichen nach oben ragt und an den Führungshülsen 21 angelenkt ist.

Die Schwenkwelle 12 trägt ferner noch einen exzentrisch angeordneten Schwenkzapfen, der sich bei der Verdrehung der Schwenkwelle 12 ebenfalls um die Achse 23 bewegt. Dieser Schwenkzapfen 9 greift in ein Langloch 10 des Joches 11 ein, wobei je ein Joch 11 zu beiden Seiten der Mittelebene 7 angeordnet ist.

In der in der Fig. 1 gezeigten Stellung befindet sich der Zylinder 17 in seiner untersten Stellung und demgemäß nehmen auch die Lenker 16 die unterste Stellung ein. Da die Hebel 4 der Kniehebelanordnung und die Schwenkhebel 13, die mit den Lenkern 16 verbunden sind, etwa je um 45 Grad versetzt sind, ragt der Schwenkhebel 13 im Winkel nach innen und unten, während der Hebel 4 im wesentlichen horizontal ausgerichtet ist.

Wenn nun der Zylinder 17 beaufschlagt wird, schwenkt die Anordnung aus der Darstellung der Fig. 1 in diejenige nach der Fig. 2. Der Schwenkhebel 13 wird etwa um 90 Grad verschwenkt und ragt nun je nach innen und oben, während in der Endstellung der Hebel 4 im wesentlichen senkrecht nach oben gerichtet ist. Demgemäß wird der Lenker 5 seine maximale Hubbewegung ausführen und der Träger 17 mit dem Unterteil der Kammer gelangt in eine maximale Hubstellung.

In der Regel bevorzugt man nicht eine absolute Totpunktlage, sondern trifft die Anordnung derart, daß der Hebel 4 seine senkrechte Lage etwas überschreitet.

Während auf diese Weise bei der Beaufschlagung des Zylinders 17 der Träger 20 mit dem Unterteil 2 angehoben wird, bewirkt der Schwenkzapfen 9 durch sein Eingreifen in das Langloch 10 eine Absenkung des jeweiligen Joches 11 und damit auch ein Absenken der Führungen 6 mit dem am oberen Ende der Führungen 6 befestigten Oberteil 1 der Kammer. Auf diese Weise wird eine Gegenbewegung erhalten.

Im allgemeinen ist die Bewegung des Kammerunterteils wesentlich größer als die Bewegung des Oberteils. Die Gegenbewegung verringert dennoch nicht unbeträchtlich die erforderliche Antriebsenergie für die Bewegung der Kammerteile. Insbesondere ist auch der Gesamtweg der Relativbewegung wesentlich größer als beispielsweise der für die Bewegung des Unterteils erforderliche Vorschubweg.

## Patentansprüche

1. Verpackungsmaschine mit einer im wesentlichen aus einem Oberteil (1) und einem Unterteil (2) bestehenden Kammer zur Be-bzw. Verarbeitung von mindestens einer Folienbahn, wobei die Kammerteile (1, 2) mittels mindestens einer Zylinder-Kolben-Anordnung (3) auf Führungen (6) zu beiden Seiten der Folienbahn gegeneinander bewegbar sind und im Antrieb der beiden Kammerteile (1, 2) Kniehebelanordnungen (4, 5) vorgesehen sind und die Zylinder-Kolben-Anordnung (3) in der Mittelebene (7) zwischen den Führungen (6) angeordnet ist wobei die Kniehebelanordnugen (4, 5) das Unterteil (2) antreiben, und mit einem Joch (11), das die Führungen (6) starr miteinander verbindet, **dadurch gekennzeichnet, daß** die Schwenkwellen (12) der Kniehebelanordnungen (4, 5) unter den Enden (8) der Führungen (6) angeordnet sind, daß die Kniehebelanordnungen (4, 5) jeweils auch getriebemäßige Verbindungen (9, 10) mit dem heb- und senkbaren Joch (11) aufweisen, derart, daß sich bei der Hubbewegung des Unterteils (2) das Joch (11) absenkt und umgekehrt, und daß das Joch mit dem Oberteil (1), starr verbunden ist.

2. Verpackungsmaschine nach Anspruch 1, **dadurch gekennzeichnet, daß** die Führungen (6) die Verbindungselemente des Jochs (11) mit dem Oberteil (1) bilden.

3. Verpackungsmaschine nach einem oder beiden der vorhergehenden Ansprüche, **dadurch gekennzeichnet, daß** die Kniehebelanordnungen (4, 5) je eine Schwenkwelle (12) aufweisen, mit zwei Schwenkhebeln (4, 13), von denen der eine (13) von der Zylinder-Kolben-Anordnung (3) angetrieben ist und der andere (4) das Unterteil (2) antreibt.

4. Verpackungsmaschine nach einem oder mehreren der vorhergehenden Ansprüche, **dadurch gekennzeichnet, daß** die Welle (12) mit einem Schwenkzapfen (9) in eine Langlochausnehmung (10) des Joches (11) eingreift.

5. Verpackungsmaschine nach einem oder mehreren der vorhergehenden Ansprüche, **dadurch gekennzeichnet, daß** die Zylinder-Kolben-Anordnung (3) eine Traverse (14) antreibt, an deren Enden (15) je ein Lenker (16) angeordnet ist zur Verbindung mit dem einen Schwenkhebel (13), der Kniehebelanordnung.

6. Verpackungsmaschine nach einem oder mehreren der vorhergehenden Ansprüche, **gekennzeichnet durch** je einen Lenker (5) zur Verbindung des anderen Schwenkhebels (4) mit dem Unterteil bzw. dessen Träger.

7. Verpackungsmaschine nach einem oder mehreren der vorhergehenden Ansprüche, **dadurch gekennzeichnet, daß** die Traverse (14) mit dem Zylinder (17) der Zylinder-Kolben-Anordnung (3) verbunden ist und die Kolbenstange (18) sich am Maschinengestell (19) abstützt.

## Claims

1. Packaging machine, having a chamber consisting essentially of an upper part (1) and a lower part (2), for the working, respectively processing of at least one length of foil, the chamber parts (1,2) being movable relative to one another by means of at least one cylinder-piston arrangement (3) on guides (6) on both sides of the foil, and the drive of the two chamber parts (1,2) being provided with toggle-lever arrangements (4,5), and the cylinder-piston arrangement (3) being arranged in the median plane (7) between the guides (6), where the toggle-lever arrangements (4,5) drive the lower part (2), and with a yoke (11) which connects the guides (6) rigidly to one another, **characterised in that** the pivot shafts (12) of the toggle-lever arrangements (4,5) are arranged beneath the ends (8) of the guides (6), and that the toggle-lever arrangements (4,5) each also have operable connections (9,10) with the liftable and lowerable yoke (11), in such a way that during the lifting movement of the lower part (2) the yoke (11) descends and vice versa, and that the yoke is connected rigidly with the upper part (1).

2. Packaging machine according to claim 1, **characterised in that** the guides (6) form the elements connecting the yoke (11) to the upper part (1).

3. Packaging machine according to one or both of the preceding claims, **characterised in that** the toggle-lever arrangements (4,5) each are provided with a pivot shaft (12) with two pivot levers (4,13), one (13) of which is driven by the cylinder-piston arrangement (3) and the other (4) drives the lower part (2).

4. Packaging machine according to one or more of the preceding claims, **characterised in that** the shaft (12) engages by means of a pivot journal (9) in an elongated opening (10) of the yoke (11).

5. Packaging machine according to one or more of the preceding claims, **characterised in that** the cylinder-piston arrangement (3) drives a crosspiece (14), at the ends (15) of which there is provided a respective link (16) for connection with the one pivoted lever (13) of the toggle-lever arrangement.

6. Packaging machine according to one or more of the preceding claims, **characterised by** a respective link (5) for connection of the other pivoted lever (4) to the lower part, respectively its support.

7. Packaging machine according to one or more of the preceding claims, **characterised in that** the crosspiece (14) is connected to the cylinder (17) of the cylinder-piston arrangement (3) and the piston rod (18) is supported by the machine frame (19).

## Revendications

1. Machine d'emballage pour le traitement et l'utilisation d'au moins une bande mince de matière, comportant une chambre constituée principalement d'une partie supérieure (1) et d'une partie inférieure (2), ces deux parties (1,2) étant maintenues de manière mobile l'une par rapport à l'autre par des éléments de guidage (6) liés de manière rigide par une traverse (11) et situés des deux côtés de la bande, et par au moins un système formé d'un cylindre et d'un piston (3) situé entre ses éléments de guidage (6) au niveau du plan de symétrie (7) avec une commande des deux parties de la chambre (1,2) possédant des ensembles de leviers articulés (4,5) déplaçant la partie inférieure (2); machine d'emballage caractérisée en ce que les axes pivotants (12) des ensembles de leviers (4,5) sont situés sous les extrémités (8) des éléments de guidage (6) et que ces ensembles de leviers articulés (4,5) sont liés chacun à la traverse mobile verticalement (11) par des connexions (9, 10) similaires à un système d'engrainage, de telle sorte que la traverse (11) fixée de manière rigide à la partie supérieure (1) descende pendant que la partie inférieure (2) monte, et vice versa.

2. Machine d'emballage selon la revendication 1 caractérisée en ce que les éléments de guidage (6) forment les éléments de lien entre la traverse (11) et la partie supérieure (1).

3. Machine d'emballage selon l'une voire les deux revendications précédentes caractérisée en ce que les ensembles de leviers articulés (4, 5) possèdent chacun un axe pivotant (12) et deux leviers (4, 13) dont l'un (13) est commandé par le système cylindre-piston (3) et dont l'autre (4) commande la partie inférieure (2).

4. Machine d'emballage selon une ou plusieurs des revendications précédentes caractérisée en ce que l'axe (12) possède un axe pivotant (9) situé dans une ouverture allongée (10) dans la traverse (11).

5. Machine d'emballage selon une ou plusieurs des revendications précédentes caractérisée en ce que le système cylindre-piston (3) commande une traverse (14) possédant à chacune de ces extrémités (15) une bielle (16) créant le lien avec un des leviers pivotants (13) de l'ensemble de leviers articulés.

6. Machine d'emballage selon une ou plusieurs des revendications précédentes caractérisée par une bielle (5) liant l'autre levier pivotant (4) à la partie inférieure ou à son support.

7. Machine d'emballage selon une ou plusieurs des revendications précédentes caractérisée en ce que la traverse (14) est liée avec le cylindre (17) du système cylindre-piston (3) et que la tige du piston (18) s'appuie contre le châssis de la machine (19).
